# EUROPÄISCHE PATENTSCHRIFT

(11) **EP 1 041 216 B1**
(45) Veröffentlichungstag und Bekanntmachung des Hinweises auf die Patenterteilung: **10.03.2004**
(21) Anmeldenummer: 00106887.3
(22) Anmeldetag: 31.03.2000
(51) Int. Cl.: E04D 13/035, E06B 3/46

(54) **Dachfenster**
Roof window
Lucarne

(30) Priorität: 01.04.1999 DE 19914845
(43) Veröffentlichungstag der Anmeldung: 04.10.2000
(73) Patentinhaber: Schneider, Hubert, 97633 Kleineibstadt (DE)
(72) Erfinder: Schneider, Hubert, 97633 Kleineibstadt (DE)
(74) Vertreter: Pöhner, Wilfried Anton, Dr.

(56) Entgegenhaltungen:
- WO-A-91/19070
- CH-A- 200 947
- DE-A- 3 511 426
- DE-U- 9 320 324
- DE-U- 29 722 389
- US-A- 1 922 410

## Beschreibung

Die Erfinung bezieht sich auf ein öffenbares Dachfenster, bei dem im geschlossenen Zustand die Fensterfläche im wesentlichen in der Ebene der umgebenden Dachhaut liegt, mit einem bewegbaren Fensterflügel, und das Fenster aus zwei Fensterflügeln besteht, die unmittelbar nebeneinander angeordnet sind und über eine gemeinsame Längsseite verfügen, wobei ein Fensterflügel aus der Ebene der umgebenden Dachhaut nach oben und/oder außen anhebbar ist, und der zweite Fensterflügel in der Dachhautebene, unter den angehobenen Flügel, verschiebbar ist.

DE 9320324 U offenbart ein solches öffenbares Dachfenster.

Dachfenster in den Dächern von Wohngebäuden oder Industriebauten sind in den verschiedensten Ausführungsformen bekannt und gebräuchlich. Sie werden während der Erstellung des Gebäudes eingebaut, können aber auch nachträglich installiert werden. In Wohngebäuden mit Satteldächern dienen sie der Aufhellung und Belüftung von Räumen im Dachgeschoß. Im allgemeinen verfügen sie über einen bewegbaren Fensterflügel, der so ausgeführt ist, daß er im geschlossenen Zustand in der Ebene der umgebenden Dachhaut, d.h. der äußersten Schicht der Dachkonstruktion, liegt. Die Vorrichtungen zum Verschluß und zur Bewegung eines Fensterflügels, wie z. B. Verschlußknebel, Aufhängung oder Arretierungen, sind praktisch beliebig variierbar und dem Fachmann geläufig. Es ist bekannt, den Fensterflügel eines Dachfensters, das in eine schräge Dachfläche, beispielsweise eines Wohnhauses, eingebaut ist, mit einer Dreh- bzw. Kippbewegung um bis zu 90°, um eine Achse, die im allgemeinen parallel zur Schmalseite des Fensterflügels verläuft, zu öffnen. Dadurch ragt der Fensterflügel zur Hälfte, wenn die Drehachse ungefähr in der Mitte der Längsseite des Flügels angebracht ist, aus der Dachebene hinaus bzw. in den Innenraum hinein und ermöglicht eine Durchlüftung. Auch kann ein Fensterflügel, der um eine Achse an der Schmalseite drehbar gelagert ist, z. B. mit einer mechanischen Stütze, ausgestellt werden, so daß zwischen Dachhaut und Fensterflügel ein spitzer Winkel gebildet wird. Desweiteren ist es bekannt, ein Dachfenster so zu gestalten, daß der bewegliche Fensterflügel in eine Aussparung, die zwischen zwei Dachbalken in der Dachhaut angeordnet ist, d. h. also im wesentlichen parallel dazu, nach Art einer Schublade geschoben wird.

Ein Nachteil der bisher bekannten Dachfenster besteht darin, daß in der Ausgestaltung, bei der der Fensterflügel verdreht bzw. verkippt wird, das Fenster, im geöffneten Zustand, zur Hälfte in den Innenraum hineinragt, und sich so unachtsame Personen daran verletzen können, und der nach außen ragende Teil dem Wind eine große Angriffsfläche bietet, so daß die Aufhängung des Fensterflügels großen Belastungen ausgesetzt sein kann. Die ausstellbaren Dachfenster bergen außerdem ein erhebliches Sicherheitsrisiko, da sie, wenn die mechanische Stütze beschädigt wird oder sich unbeabsichtigt löst, unter ihrem eigenen Gewicht unkontrolliert zuschlagen und dabei Personen, die sich darunter befinden, erheblich verletzen können. Desweiteren sind die drehbaren Dachfenster nie vollständig zu öffnen, da ein Teil der Fensterfläche immer noch die Öffnung überdeckt. Die im Dach versenkbare Ausführung ist mit erheblichem konstruktivem Aufwand verbunden und zumeist teuer in der Ausführung.
Eine Vorrichtung gattungsgemäßer Art ist aus der DE 297 22 389 U1 bekannt. Hierbei wird ein aus zwei Fensterflügeln aufgebautes Fenster in der Weise geöffnet, daß der eine Fensterflügel zunächst senkrecht zu der Ebene der umgebenden Dachhaut nach außen angehoben und anschließend parallel hierzu soweit verfahren ist, bis er oberhalb des zweiten Fensterflügels desselben Fensters zu liegen kommt. Der eine Fensterflügel vollführt somit eine Hubals auch eine translatorische Schiebebewegung. Aus der CH 200947 ist ebenfalls nur bekannt, daß zum Öffnen eines Fenster- oder Türelementes zunächst der eine Flügel senkrecht zur Fensterebene verschoben und dann parallel hierzu translatorisch zu bewegen ist.

Der Erfindung liegt die Aufgabe zugrunde, ein Dachfenster so zu gestalten, daß es vollständig geöffnet werden kann, keine Gefährdung von Personen von ihm ausgeht, und es in einfacher und kostengünstiger Weise zu realisieren ist.

Erfindungsgemäß wird diese Aufgabe dadurch gelöst, daß der erste Fensterflügel ausschließlich anhebbar ist.

Der Kerngedanke der Erfindung besteht darin, daß das Dachfenster aus zwei bewegbaren Fensterflügeln besteht, die unmittelbar so nebeneinander angeordnet sind, daß sie über eine gemeinsame Längsseite verfügen, wobei einer, zum Öffnen des Fensters, mit seiner Fensterfläche im wesentlichen in paralleler Ausrichtung zur Dachhaut angehoben und der zweite unter den ersten geschoben wird. Dabei ist die Ausgestaltung des Hub- und Schiebemechanismus erfindungsgemäß unerheblich und kann in beliebiger, dem Fachmann bekannter, Weise realisiert werden. Der Flügel, der verschoben wird, nimmt, im geöffneten Zustand, ungefähr die Position des angehobenen Flügels, der prinzipiell mindestens so groß oder größer als der Verschobene ist, ein. Seine Verschiebung kann z. B. derart erfolgen, daß er auf Rollen gelagert ist, die in Schienen geführt sind. Das Dachfenster kann in Flachdächer oder in geneigte Dachflächen eingebaut werden.

Der Vorteil der Erfindung besteht darin, daß für das Verschieben eines Fensterflügels relativ wenig Kraft aufgewendet werden muß, so daß auch große und schwere Fensterflügel geöffnet werden können. Das Anheben des ersten Flügels kann mit einer geeignet untersetzten Mechanik, wie es beispielhaft weiter unten dargelegt ist, bewältigt werden. Dadurch, daß im geöffneten Zustand der erste Fensterflügel den zweiten überdeckt, wird eine vollständig geöffnete Fensteröffnung erhalten, ohne daß, wie bei bekannten Dreh- oder Kippfenstern, ein Teil des Fensterflügels in den Raum hineinragt bzw. aus der Ebene der Dachhaut herausragt. Auch kann eine Person durch ein zuklappendes oder zuschlagendes Fenster nicht verletzt werden. Wird nur das Hubfenster alleine angehoben, so sorgt der tangential am Fenster entlangstreichende Luftstrom für eine kontinuierliche Belüftung des Raumes, wie es beispielsweise im Sommer gewünscht ist. Auch ist mit einem erfindungsgemäßen Dachfenster, das auch nachträglich eingebaut werden kann, die vollständige Abdeckung eines in die Dachschräge eingebauten Balkons bei entsprechender Witterung möglich.

Vorteilhafte Ausgestaltungen der Erfindung sind Gegenstand von Unteransprüchen.

Eine vorteilhafte Ausgestaltung der Erfindung besteht darin, daß das Dachfenster über den First eines Satteldachs verläuft, d. h., daß es am First geknickt ist und zu dessen beiden Seiten, im allgemeinen symmetrisch, Teil der Dachfläche ist. Dabei wird der Hubflügel senkrecht nach oben angehoben, und der ebenfalls geknickte Schiebeflügel entlang des Dachfirsts darunter geschoben. Damit kann beispielsweise ein Dachgarten oder eine Terrasse, die in das Dachgeschoß integriert sind, abgedeckt werden.

Es können auch zwei benachbarte Dachfenster so, im allgemeinen horizontal, in ein Dach eingebaut werden, daß die beiden Schiebeflügel, die im geschlossenen Zustand unmittelbar aneinander anliegen, entlang einer gemeinsamen Achse nach rechts bzw. links unter die angehobenen Flügel verschiebbar sind. Damit wird eine Vergrößerung der Fensterfläche erreicht, so daß der darunter liegende Raum mehr Licht erhält und besser belüftbar ist.

Es wird vorgeschlagen, den Hubflügel mit einem Spindeltrieb anzuheben. Diese, dem Fachmann bekannte, mechanische Vorrichtung ist kostengünstig, einfach zu realisieren und störungsunanfällig. Außerdem kann mit ihr, bei geeigneter Wahl der Steigung der Spindeln, mit geringem Kraftaufwand ein großer und schwerer Hubflügel bewegt werden.

Vorteilhafterweise werden der Hub- und/oder der Schiebeflügel mit Hilfe eines Elektromotors bewegt. Der Antrieb beispielsweise einer Spindel für den Hubflügel bzw. die Verschiebung eines Flügels mittels eines Elektromotors ist dem geschulten Fachmann in den unterschiedlichsten Ausgestaltungen vertraut. Damit sind große Dachfenster, die bequem vollständig geöffnet werden können, realisierbar, sie bieten weitreichende Gestaltungsmöglichkeiten für Räume in Dachgeschossen, wie zum Beispiel die Einrichtung eines Ateliers.

Die Steuerung der Elektromotoren ist in einer vorteilhaften Ausgestaltung mit einer Zeitschaltuhr verbunden, die beispielsweise das Öffnen und Schließen der Fenster, und damit die Belüftung des Raumes, nach einem vom Nutzer eingegebenen Zeitplan reguliert. Die genaue Ausgestaltung kann genau so wie die bekannte Steuerung der Innenbeleuchtung eines Gebäudes erfolgen.

Eine sinnvolle Weiterbildung der Erfindung besteht darin, die Steuerung der Elektromotoren an Witterungssensoren, die z. B. Regen oder Schneefall registrieren, zu koppeln. Solche Sensoren, sowie die Ausführung der Steuerelektronik, die das Dachfenster bei einsetzendem Regen selbsttätig schließt, ist dem Fachmann geläufig.

Das Prinzip, nach dem das Dachfenster geöffnet wird, d. h. ein Flügel wird angehoben und der andere Flügel daruntergeschoben, kann auch auf Fenster, die in senkrechten Fassadenteilen, insbesondere Giebeln, eingebaut sind, angewandt werden. Da bei wird der Hubflügel waagerecht nach außen, über die umgebende Gebäudefassade angehoben, und der Schiebeflügel in etwa an die Position des ersten Flügels verschoben. Damit werden die Vorteile des erfindungsgemäßen Dachfensters, wie z. B. das vollständige Öffnen ohne hervorstehende Fensterflügel, auf senkrecht eingebaute Fenster übertragen.

Weitere Einzelheiten, Merkmale und Vorteile der Erfindung lassen sich dem nachfolgenden Beschreibungsteil entnehmen, in dem anhand von Zeichnungen Ausführungsbeispiele der Erfindung näher erläutert sind. Es zeigen:
- **Figur 1**: zwei Dachfenster, die nebeneinander in ein Dach eingebaut sind,
- **Figur 2**: zwei Dachfenster, die über den First verlaufen.

Bei dem in Figur 1 dargestellten Ausführungsbeispiel handelt es sich um zwei Dachfenster im geschlossenen Zustand, die horizontal unmittelbar nebeneinander so in ein Dach eingebaut sind, daß die beiden Schiebeflügel (1,1a) an einer Längskante (6) aneinander anliegen, und so ausgeführt sind, daß sie entlang einer gemeinsamen Achse verschiebbar sind. Die beiden eingezeichneten Pfeile zeigen die Bewegungsrichtung der Flügel (1,1a) beim Öffnen des Dachfensters an. Die beiden Hubflügel (2,2a) sind hier links und rechts an den Außenseiten der Fensterkonstruktion angeordnet und haben jeweils die gleiche Grundfläche wie die beiden Schiebeflügel (1,1a). Hub- (2,2a) und Schiebeflügel (1,1a) verfügen jeweils über eine gemeinsame Längskante (3,3a) .

Das in Figur 2 dargestellte Dachfenster verläuft über den First (5) des Daches, so daß die Fensterflächen zu beiden Seiten einen Teil des Daches bilden. Auch hier verfügt das Dachfenster über zwei Schiebeflügel (1,1a), die entlang des Firsts (5) verschiebbar sind, und zwei Hubflügel (2,2a), die hier im angehobenen Zustand eingezeichnet sind. Zur Vereinfachung der Darstellung wurde die genaue Ausgestaltung des Hubmechanismus, beispielsweise ein Spindeltrieb, nicht eingezeichnet, kann jedoch in vielfältiger, dem Fachmann bekannter Weise realisiert werden.

## Patentansprüche

1. Öffenbares Dachfenster, bei dem im geschlossenen Zustand die Fensterfläche im wesentlichen in der Ebene der umgebenden Dachhaut liegt, mit einem bewegbaren Fensterflügel,
und das Fenster aus zwei Fensterflügeln (1,2) besteht, die unmittelbar nebeneinander angeordnet sind und über eine gemeinsame Längsseite (3) verfügen,
wobei ein Fensterflügel (2) aus der Ebene der umgebenden Dachhaut (4) nach oben und/oder außen anhebbar ist,
und der zweite Fensterflügel (1) in der Dachhautebene, unter den angehobenen Flügel (2), verschiebbar ist,
**dadurch gekennzeichnet, daß**
der erste Fensterflügel (2) ausschließlich anhebbar ist.

2. Öffenbares Dachfenster nach Anspruch 1, **dadurch gekennzeichnet, daß** das Dachfenster über den Dachfirst (5) eines Satteldachs von einer Dachseite zur anderen verläuft.

3. Öffenbares Dachfenster nach Anspruch 1 oder 2, **dadurch gekennzeichnet, daß** zwei Dachfenster unmittelbar nebeneinander angeordnet sind, wobei die beiden Flügel (1,1a) horizontal nach links bzw. rechts verschiebbar sind.

4. Öffenbares Dachfenster nach einem der vorhergehenden Ansprüche, **dadurch gekennzeichnet, daß** der Hubflügel (2) mit einem Spindeltrieb anhebbar ist.

5. Öffenbares Dachfenster nach einem der vorhergehenden Ansprüche, **dadurch gekennzeichnet, daß** der Hubflügel (2) und/oder der Schiebeflügel (1) mit einem Elektromotor bewegbar sind.

6. Öffenbares Dachfenster nach einem der vorhergehenden Ansprüche, **dadurch gekennzeichnet, daß** die Steuerung des Elektromotors mit einer Zeitschaltuhr einstellbar ist.

7. Öffenbares Dachfenster nach einem der vorhergehenden Ansprüche, **dadurch gekennzeichnet, daß** die Steuerung des Elektromotors witterungsabhängig ist.

8. Öffenbares Dachfenster nach einem der vorhergehenden Ansprüche, **dadurch gekennzeichnet, daß** es in einen senkrechten Fassadenteil eingebaut ist, insbesondere einen Giebel.

## Claims

1. Openable roof window, wherein the window surface, in a closed state, lies essentially in the plane of the surrounding roof skin, comprising a movable window sash, and the window consists of two window sashes (1,2), which are arranged immediately side by side and comprise a common longitudinal side (3),
one window sash (2) being liftable from the plane of the surrounding roof skin (4) upwardly and/or outwardly, and the second window sash (1) being slidable in the roof-skin plane beneath the raised sash (2),
**characterised in that**
the first window sash (2) can only be lifted.

2. Openable roof window according to claim 1, **characterised in that** the roof window extends over the roof ridge (5) of a saddle roof from one roof side to the other.

3. Openable roof window according to claim 1 or 2, **characterised in that** the two roof windows are arranged one next to the other, the two sashes (1, 1a) being slidable horizontally from left to right.

4. Openable roof window according to one of the preceding claims, **characterised in that** the lifting sash (2) can be lifted by means of a spindle drive.

5. Openable roof window according to one of the preceding claims, **characterised in that** the lifting sash (2) and/or the sliding sash (1) is movable by means of an electric motor.

6. Openable roof window according to one of the preceding claims, **characterised in that** the control of the electric motor can be set by means of a time switch.

7. Openable roof window according to one of the preceding claims, **characterised in that** the control of the electric motor is weather dependent.

8. Openable roof window according to one of the preceding claims, **characterised in that** it is installed in a vertical façade element, in particular a gable.

## Revendications

1. Lucarne ouvrable dont la surface vitrée se situe essentiellement dans le plan de la couverture du toit qui l'entoure lorsque la lucarne est fermée, possédant une partie mobile,
cette lucarne étant composée de deux parties vitrées (1, 2) directement placées l'une à côté de l'autre et disposant d'une longueur commune (3),
l'une des parties vitrées (2) de la lucarne pouvant être soulevée vers le haut et/ou vers l'extérieur en dehors du plan de la couverture du toit (4),
et la seconde partie vitrée (1) pouvant coulisser dans le plan de la couverture du toit et rentrant sous la première partie vitrée relevée (2),
**caractérisée en ce que**
la première partie vitrée (2) est uniquement relevable.

2. Lucarne ouvrable selon la revendication 1, **caractérisée en ce que** la lucarne est montée à cheval sur le fait (5) d'un toit à deux versants et s'étend de part et d'autre du fait.

3. Lucarne ouvrable selon la revendication 1 ou 2, **caractérisée en ce que** deux lucarnes sont directement placées l'une à côté de l'autre placées, les deux parties vitrées (1, 1a) pouvant coulisser vers la gauche et vers la droite dans un plan horizontal.

4. Lucarne ouvrable selon l'une des revendications précédentes, **caractérisée en ce que** la partie vitrée relevable (2) est soulevée au moyen d'un système de commande à broche.

5. Lucarne ouvrable selon l'une des revendications précédentes, **caractérisée en ce que** la partie vitrée relevable (2) et/ou la partie vitrée coulissante (1) sont déplacées à l'aide d'un moteur électrique.

6. Lucarne ouvrable selon l'une des revendications précédentes, **caractérisée en ce que** le système de commande de l'électromoteur est piloté par une minuterie.

7. Lucarne ouvrable selon l'une des revendications précédentes, **caractérisée en ce que** le système de commande de l'électromoteur réagit en fonction des changements de temps.

8. Lucarne ouvrable selon l'une des revendications précédentes, **caractérisée en ce que** la fenêtre est intégrée dans une partie verticale d'une façade, et en particulier, dans le pignon d'un bâtiment.
